# EUROPÄISCHE PATENTSCHRIFT

(11) **EP 0 205 089 B1**
(45) Veröffentlichungstag und Bekanntmachung des Hinweises auf die Patenterteilung: **30.10.1991**
(21) Anmeldenummer: 86107587.7
(22) Anmeldetag: 04.06.1986
(51) Int. Cl.: B07B 1/46

(54) **Vibrations-Siebmaschine mit integrierter Verteil- und Segregationseinrichtung**
Vibratory screening apparatus with an integral distributing and segregating device
Machine à tamiser vibrante avec dispositif intégré de distribution et de ségrégation

(30) Priorität: 08.06.1985 DE 3520614
(43) Veröffentlichungstag der Anmeldung: 17.12.1986
(73) Patentinhaber: Mogensen GmbH & Co KG, D-2000 Hamburg/Wedel (DE)
(72) Erfinder: Eggerstedt, Karl-Heinz, Dipl.-Ing., D-2000 Wedel (DE)
(74) Vertreter: Struck, Willi

(56) Entgegenhaltungen:
- DE-A- 3 402 861

## Beschreibung

Die Erfindung betrifft eine Vibrations-Siebmaschine, insbes. der Mehrdeck-Bauart, bei der im Einlauf der Siebmaschine eine in den Bewegungsablauf der Siebmaschine integrierte Verteil- und Segregationseinrichtung angeordnet ist.

Bei der Siebung mittel und fein disperser Stoffe und Schüttgüter ist zur Erzielung optimaler Siebleistungen und Trennschärfen die Art und Weise, wie das Siebgut auf die wirksame Siebfläche aufgegeben wird, von entscheidender Bedeutung.

Im allgemeinen werden Siebmaschinen mittels Fördergeräten wie Förderbändern, Schnecken, Vibrationsförderern usw. beschickt. Dabei wird eine mehr oder weniger gleichmäßige Verteilung des Siebgutes beim Eintritt in die Siebmaschine erreicht. In der Regel wird das Siebgut entweder direkt auf das Siebgewebe aufgeschüttet, oder es befindet sich innerhalb der Siebmaschine ein sogenanntes Prall- oder Aufgabeblech, auf das das Schüttgut aufgegeben wird, um das Siebgewebe vor Verschleiß zu schützen. Von dem Prallblech fällt das Schüttgut dann auf das Siebgewebe. Diese Art der Beschickung hat Zur Folge, daß die aktive Siebfläche nicht optimal ausgenutzt wird, weil bestimmte Siebflächen im Einlaufbereich nicht mit Produkt bedeckt werden, oder die Produktverteilung über die Breite unterschiedlich hoch ist. Häufig ist die Schichthöhe in der Mitte wesentlich höher als an den Seiten, so daß mittig eine überlastung und seitlich eine Unterlast besteht. Das wird auch nicht wesentlich bei einer Siebmaschine gemäß der DE-A-34 02 861 verbessert, bei der zwei Siebe übereinander angeordnet sind, deren Siebflächen in der Mitte nach oben gewölbt sind.

Außerdem muß bei dem zu siebenden Schüttgut, das in der Regel aus einer Mischung aus fein- und grobkörnigem Material besteht, zunächst auf dem Siebgewebe eine Segregation des Haufwerkes stattfinden, damit das Feingut durch die Siebmaschen vom Grobgut getrennt werden kann. Dieser ganze Prozeß läuft verhältnismäßig langsam ab, und die spezifischen Siebleistungen pro Quadratmeter Siebfläche sind entsprechend niedrig. Dadurch sind unverhältnismäßig große Siebmaschinen erforderlich.

Durch die Erfindung sollen die genannten Nachteile vermieden und die Aufgabe gelöst werden, eine Siebmaschine zu schaffen, bei der das Gut beim Auftreffen auf die Siebe bereits gleichmäßig verteilt und auch schon eine Vorsegregation gebildet ist, so daß die Siebe für ihre eigentliche Aufgabe optimal ausgenutzt werden können mit der Folge, daß die Größe der Siebmaschinen reduziert und damit der Kostenaufwand verringert werden kann.

Zur Lösung dieser Aufgabe, der der Gedanke zu grunde liegt, den Verteil- und Segregationsvorgang dem eigentlichen Siebprozeß vorzulagern, wird erfindungsgemäß vorgeschlagen, im Einlaufbereich der Siebmaschinen eine oder mehrere in den Bewegungsablauf der Siebmaschine integrierte Verteil- und Segregationseinrichtung anzuordnen, d.h. gleichzeitig mit der Siebmaschine eine Verteil- und Segregationseinrichtung mit in Schwingung zu setzen und dieses für den Prozeß auszunutzen.

Es hat sich als zweckmäßig erwiesen, die Verteil- und Segregationseinrichtungen als auswechselbar am Rahmen der Siebmaschine anbringbare Bauelemente auszubilden. Das Rahmengehäuse ist dabei dann so gestaltet, daß in den Einlaufbereich verschiedene Verteil- und Segregationseinrichtungen eingebaut werden können, um sich den Stoff- und Produktionseigenschaften anpassen zu können. Außerdem geschieht die Produktzuführung aus sehr unterschiedlichen Richtungen, und daher ist es notwendig, auch unterschiedlich gestaltete Verteiler- und Segregationseinrichtungen zu wählen. Wichtig ist nur, daß alle die gleichen Anschlußmaße am Gehäuse haben und daher jederzeit wie ein Baukasten ausgewechselt werden können.

Als Verteil- und Segregationseinrichtung kann beispielsweise ein bis auf eine Einfüllöffnung und eine Ablauföffnung für das Gut zum Siebdeck geschlossener Kasten dienen, dessen Boden im Eintrittsbereich für das Gut eine dachförmige Neigung von der Mitte zu den Seiten hin aufweist, woran sich dann ein ebener zum Siebdeck hin flach geneigter Bodenbereich anschließt.

Abhängig von der Produktart und den Eigenschaften des zu siebenden Stoffes kann es erforderlich sein, daß in die Verteileinrichtung noch zusätzliche Verteilhilfsmittel eingebaut werden müssen. Dieses können vor dem Austritt des Gutes an der Ablauföffnung oberhalb des Bodens in der Höhe verstellbare Verteilerbleche sein, die in ihren unteren Bereichen mit sägezahnförmigen oder rechteckigen Aussparungen versehen sein können.

Für andere Produkte kann es notwendig sein, auf dem Verteilboden Leitbleche oder Leitfahnen anzubringen, die von unten durch den Verteilboden befestigt werden und einstellbar sind. Hiermit kann zusätzlich eine bessere Verteilung des Produktes über die gesamte Breite erreicht werden.

Ein anderes Ausführungsbeispiel einer Verteil- und Segregationseinrichtung kann als mit einem oder mehreren Einlaufstutzen und einer Ablauföffnung für das Gut zum Siebdeck versehenes Gehäuse ausgebildet sein, bei dem oberhalb des horizontalen Bodenbleches zwei dachförmig von der Mitte nach außen geneigte, in unterschiedliche Neigungen einstellbare Verteilungsbleche angeordnet sind. Diese Einstellbarkeit ist wichtig, weil die Fließeigenschaften der Produkte sehr unterschiedlich sind und so die Neigung dem Produkt genau angepaßt werden kann.

Die vorderen Kanten der Verteilungsbleche sollen in der Weise schräg geschnitten sein, daß die seitlichen Bereiche gegenüber den in der Mitte liegenden Bereichen weiter zurück liegen. Damit wird die Produktverteilung über die Breite wesentlich verbessert. Um zu erreichen, daß über diese Abwurfkanten das Gut gleichmäßig abgeworfen wird, sollen an den vorderen Kanten der Verteilungsbleche in der Höhe einstellbare Abwurfbleche vorgesehen sein. Die Fuge zwischen den Verteilungsblechen kann durch ein oberhalb der aneinandergrenzenden Kanten der beiden Verteilungsbleche angebrachtes dachförmiges einstellbares Abschirm-, Leit- oder Verteilblech für das zugeführte Gut abgedeckt werden.

An Hand der beiliegenden Zeichnungen soll die Erfindung nachfolgend noch weiter erläutert werden. Auf den Zeichnungen zeigen
- Fig. 1: in schematischer Darstellung die Ausbildung einer Siebmaschine mit integrierter Verteil- und Segregationseinrichtung,
- Fig. 2: ein Ausführungsbeispiel einer erfindungsgemäßen Verteil- und Segregationseinrichtung.
- Fig. 3: ein Verteilblech für diese Einrichtung,
- Fig. 4: ein anderes Ausführungsbeispiel für eine Verteil- und Segregationseinrichtung und
- Fig. 5: in vergrößerter Darstellung die Ausbildung und Anordnung der Verteilungsbleche in dieser Einrichtung.

Die Siebmaschine 10 besteht, wie Fig. 1 erkennen läßt, im wesentlichen aus dem Rahmengehäuse 13 mit den Siebdecks 14, der Antriebskonsole 15 und den Vibratoren 16. AM Einlauf der Siebmaschine, d.h. vor dem obersten Siebboden 14 ist eine Verteil- und Segregationseinrichtung 11 bzw. 12 als Bausatz angebracht, so daß eine leichte Anpassung an unterschiedliche Betriebserfordernisse beim Benutzer der Siebmaschine möglich ist. Die Länge der Verteil- und Segregationseinrichtung hängt von verschiedenen Faktoren, wie Stoffeigenschaften und Breite der Siebmaschine ab. Für breite Siebmaschinen ist es denkbar, zwei Verteileinrichtungen nebeneinander zu setzen, die dann praktisch zwei Einläufe erhalten.

Wenn das Produkt die Verteil- und Segregationseinrichtung verläßt, und auf den Siebboden fällt, dann ist die Segregation und die Verteilung vollkommen, so daß der Siebprozeß dadurch enorm beschleunigt werden kann, d.h. die Verweilzeit auf dem Siebgewebe wird dadurch wesentlich verkürzt und damit die spezifische Leistung gesteigert.

Bei der in Fig. 2 dargestellten Verteil- und Segregationseinrichtung 11 zeigt Fig. 2a einen Schnitt durch die Einrichtung und Fig. 2b eine Ansicht von oben auf diese Einrichtung, die aus einem bis auf eine Einfüllöffnung 18 und eine Ablauföffnung 19 an der das Gut auf den Siebboden abgegeben wird, geschlossenen Kasten 17 besteht, bei dem zwischen Seitenwänden ein Bodenteil 20 angeordnet ist, welches im Bereich der Einfüllöffnung dachförmig 20a gestaltet ist und zur Ablauföffnung hin in einen ebenen flach geneigten Teil 20b übergeht. Durch den dachartigen Bodenteil, der in der Mitte zu einem Sattel zusammenläuft, wird das eingegebene Gut sofort nach allen Seiten verteilt. Durch die Vibration wird dann das Produkt in Richtung Siebboden weiterbefördert, und gleichzeitig findet ein Schichtungs- und Segregationsprozeß durch die Vibration statt.

Zur weiteren gleichmäßigen Verteilung des Gutes kann oberhalb des Bodens 20b ein Verteilblech 21, welches in der Höhe verstellbar sein und in seinem unteren Bereich, wie Fig. 3 erkennen läßt, mit Ausnehmungen 29 oder 30 versehen sein kann, vorgesehen werden. Auch einstellbare Leitbleche oder -fahnen können zum Zweck der gleichmäßigeren Verteilung des Gutes am Boden 20b angebracht sein.

Eventuell kann am Kasten 17 auch noch eine Beobachtungsöffnung 24 vorgesehen sein, durch die die Gleichmäßigkeit der Verteilung des Gutes beobachtet werden kann.

Bei der Verteil- und Segregationseinrichtung 12 der Fig. 4 und 5 ist ein anderes Prinzip der Verteilung angewandt und zwar wird hier das Produkt etwa mittig in den Stutzen 25 des Gehäuses 23 aufgegeben und trifft dort zunächst zur Aufspaltung in zwei Ströme auf ein dachförmiges Gebilde 26, das zur Teilung des Materialstromes einstellbar ist. Von hier fällt das Material auf Bleche 27, die in der Neigung verstellbar sind. (Fig. 5).

Das eintretende Material wandert nach der Teilung durch das Abschirm- und Leitblech 26 auf die Bleche 27 und wird dort durch die Vibration einerseits in Richtung Siebgewebe und andererseits durch die Neigung zu den Selten befördert.

Durch die schrägen Zuschnitte der Bleche 27 wird erreicht, daß über die Abwurfkanten die Schichthöhe gleichmäßig über die Breite verteilt abgeworfen wird. Durch ein zusätzlich angebrachtes Blech 28,das in der Höhe verstellbar ist, kann die Abwurfkante unterschiedlich gestaltet werden, d.h. es kann ein kleines Wehr gebildet werden, oder es kann auch schräg eingestellt werden und damit erreicht werden, daS die Abwurfkante über die volle Breite das Material auf das darunterliegende Aufgabeblech 29 abwirft, das jetzt noch einen weiteren Segregationsprozeß einleitet. Von dort fließt es schließlich auf das Siebgewebe.

Natürlich kann der Einlaufstutzen 25 auch unterschiedlich gestaltet und auch etwas außermittig angeordnet werden, falls dies durch die Einbausituation erforderlich wird.

## Patentansprüche

1. Vibrations-Siebmaschine, insbes. der Mehrdeck-Bauart,bei der im Einlauf der Siebmaschine eine in den Bewegungsablauf der Siebmaschine integrierte Verteil- und Segregationseinrichtung angeordnet ist, dadurch gekennzeichnet, daß die Verteil- und Segregationseinrichtung (11) ein bis auf eine Einfüllöffnung (18) und eine Ablauföffnung (19) für das Gut zum Siebdeck (14) geschlossener Kasten (17) ist, dessen Boden (20) im Eintrittsbereich (20a) für das Gut eine dachförmige Neigung von der Mitte zu den Seiten hin aufweist, woran sich dann ein ebener zum Siebdeck hin flach geneigter Bodenbereich (20b) anschließt.

2. Siebmaschine nach Anspruch 1, dadurch gekennzeichnet, daß vor dem Austritt des Gutes an der Ablauföffnung (19) oberhalb des Bodens (20b) ein in der Höhe verstellbares Verteilblech (21) angeordnet ist.

3. Siebmaschine nach Anspruch 2, dadurch gekennzeichnet, daß das Verteilblech (21) an seinem unteren Ende mit sägezahnförmigen oder rechteckigen Aussparungen (29, 30) versehen ist.

4. Siebmaschine nach Anspruch 1, dadurch gekennzeichnet, daß am Boden (20) der Verteil- und Segregationseinrichtung (11) Leitbleche oder -fahren (22) in beliebiger Anzahl und Anordnung angebracht sind.

5. Siebmaschine nach Anspruch 4, dadurch gekennzeichnet, daß die Leitbleche oder -fahnen (22) einstellbar am Boden (20) gehalten sind.

6. Vibrations-Siebmaschine, insbes. der Mehrdeck-Bauart,bei der im Einlauf der Siebmaschine eine in den Bewegungsablauf der Siebmaschine integrierte Verteil- und Segregationseinrichtung angeordnet ist, dadurch gekennzeichnet, daß die Verteil- und Segregationseinrichtung (12) als mit einem oder mehreren Einlaufstutzen (25) und einer Ablauföffnung für das Gut zum Siebdeck (14) versehenes Gehäuse (23) ausgebildet ist, bei dem oberhalb des Aufgabebleches (29) zwei dachförmig von der Mitte nach außen geneigte, in unterschiedliche Neigungen einstellbare Verteilungsbleche (27) angeordnet sind.

7. Siebmaschine nach Anspruch 6, dadurch gekennzeichnet, daß oberhalb des Aufgabebleches (29) vor der Ablauföffnung ein in der Höhe verstellbares Verteilblech (21) mit sägezahnförmigen oder rechteckigen Aussparungen (29, 30) angebracht ist.

8. Siebmaschine nach Anspruch 6 und 7, dadurch gekennzeichnet, daß auf dem Aufgabeblech (29) einstellbare Leitbleche oder -fahnen (22) vorgesehen sind.

9. Siebmaschine nach Anspruch 6 bis 8 , dadurch gekennzeichnet, daß die vorderen Kanten der Verteilungsbleche (27) in der Weise schräg geschnitten sind, daß die seitlichen Bereiche gegenüber den in der Mitte liegenden Bereichen weiter zurück liegen.

10. Siebmaschine nach ANspruch 9 , dadurch gekennzeichn et, daß an den vorderen Kanten der Verteilungsbleche (27) in der Höhe einstellbare Abwurfbleche (28) vorgesehen sind.

11. Siebmaschine nach Anspruch 6 bis 10, dadurch gekennzeichnet, daß oberhalb der aneinandergrenzenden Kanten der beiden Verteilungsbleche (27) ein die Kanten der Bleche dachförmig überdeckendes schwenkbares Leit- und Abschirmblech (26) angebracht ist.

12. Siebmaschine nach Anspruch 1 bis 11, dadurch gekennzeichnet, daß die Verteil- und Segregationseinrichtung (11, 12) als auswechselbar am Rahmengehäuse (13) der Siebmaschine (10) anbringbares Bauelement ausgebildet ist.

## Claims

1. Vibration riddling machine, especially of the multiplane type, which has at the riddling machine entry a distribution and segregation device integrated into the motion sequence of the riddling machine, whereby the distribution and segregation device (11) is a box (17) fully enclosed apart from an infeed opening (18) and an outlet opening (19) for the commodity towards the riddling plane (14), the floor (20) of which shows, in the area (20a) of the commodity entering, a roof-like inclination from the middle towards the sides, joining up with a level floor area (20b), slightly inclined towards the riddling plane.

2. Riddling machine according to claim 1, whereby in front of the commodity being discharged at the outlet opening (19) above the floor (20b) a distribution plate (21), adjustable in height, is provided.

3. Riddling machine according to claim 2, whereby the lower end of the distribution plate (21) is provided with saw-toothed or rectangular notches (29, 30).

4. Riddling machine according to claim 1, whereby guide plates or guiding vanes (22) of random quantity and in random arrangement are provided at the floor (20) of the distribution and segregation device (11).

5. Riddling machine according to claim 4, whereby the guide plates or guiding vanes (22) are arranged to be adjustable on the floor (20).

6. Vibration riddling machine, especially of the multiplane type, which has at the riddling machine entry a distribution and segregation device integrated into the motion sequence of the riddling machine, whereby the distributing and segregating device (12) is designed as a housing (23) having one or several entry ducts (25) and one outlet opening for the commodity towards the riddling plane (14), where above the charging plate (29) two distribution plates (27), roof-like inclined from the middle towards the outside, adjustable to varied degrees of inclination, are provided.

7. Riddling machine according to claim 6, whereby above the charging plate (29) in front of the outlet opening a distribution plate (21), adjustable in height with saw-toothed or rectangular notches (29, 30) is fitted.

8. Riddling machine according to claims 6 and 7, whereby on the charging plate (29) adjustable guide plates or guiding vanes (22) are provided.

9. Riddling machine according to claims 6 to 8, whereby the front edges of the distribution plates (27) are helically cut in such a way that the lateral areas are lying back in comparison with the central areas.

10. Riddling machine according to claim 9, whereby the front edges of the distribution plates (27) are provided with height-adjustable discharge plates (28).

11. Riddling machine according to claims 6 to 10, whereby above the bordering edges of the two distribution plates (27) a swivelling guiding and screening plate (26) is fitted so as to cover the edges of the plates like a roof.

12. Riddling machine according to claims 1 to 11, whereby the distribution and segregation device (11, 12) is designed as interchangeable constructional element to be fitted to the housing frame (13) of the riddling machine (10).

## Revendications

1. La machine à tamiser à vibration, en particulier de construction à plusieurs étages, avec un dispositif de distribution et de ségrégation synchronisé avec la machine à tamiser et disposé à son entrée est caractérisée par le fait qu'à l'exception d'une ouverture de chargement (18) et d'une ouverture de déchargement (19) pour la matière tombant sur le plan du tamis (14), le dispositif de distribution et de ségrégation forme une carcasse fermée dont le fond (20) dans la zone d'entrée (20a) pour la matière présente une pente en forme de toit du milieu vers les côtés avec une zone de fond (20b) à faible pente vers le plan du tamis.

2. La machine à tamiser selon la demande 1 est caractérisée par la disposition d'une tôle de distribution (21) réglable en hauteur au-dessus du fond (20b) avant la sortie de la matière à l'ouverture de déchargement (19).

3. La machine à tamiser selon la demande 2 est caractérisée par la tôle de distribution (21) équipée à son bout inférieur d'ouvertures dentelées ou rectangulaires (29, 30).

4. La machine à tamiser selon la demande 1 est caractérisée par la disposition de tôles de guidage de n'importe quelle quantité et disposition au fond (20) du dispositif de distribution et de ségrégation (11).

5. La machine à tamiser selon la demande 4 est caractérisée par les tôles de guidage (22) réglables au fond (20).

6. La machine à tamiser à vibration, en particulier de construction à plusieurs étages avec un dispositif de distribution et de ségrégation synchronisé avec la machine à tamiser et disposé à son entrée est caractérisée par la réalisation du dispositif de distribution et de ségrégation en tant que carcasse (23) équipée d'un ou de plusieurs troncons d'entrée (25) et d'une ouverture de déchargement pour la matière tombant sur le plan du tamis (14) avec des tôles de distribution (27) à pente en forme de toit du milieu vers les côtés dont les pentes différentes sont réglables et qui sont disposées au-dessus de la tôle de chargement (29).

7. La machine à tamiser selon la demande 6 est caractérisée par la disposition d'une tôle de distribution (21) réglable en hauteur avec ouvertures dentelées ou rectangulaires (29, 30) qui est prévue au-dessus de la tôle de chargement (29) devant l'ouverture de déchargement.

8. La machine à tamiser selon les demandes 6 et 7 est caractérisée par la disposition de tôles de guidage (22) réglables sur la tôle de chargement (29).

9. La machine à tamiser selon les demandes 6 à 8 est caractérisée par la coupe en biais des arêtes avant des tôles de distribution (27).

10. La machine à tamiser selon la demande 9 est caractérisée par la disposition de tôles de déchargement (28) réglables en hauteur sur les arêtes avant des tôles de distribution (27).

11. La machine à tamiser selon les demandes 6 à 10 est caractérisée par la disposition d'une tôle de guidage et de protection (26) recouvrant les arêtes des tôles en forme de toit au-dessus des arêtes voisins des deux tôles de distribution (27).

12. La machine à tamiser selon les demandes 1 à 11 est caractérisée par la réalisation du dispositif de distribution et de ségrégation (11, 12) en tant qu'élément échangeable à monter sur la carcasse de cadre (13) de la machine à tamiser (10).
